# FASCICULE DE BREVET EUROPEEN

(11) **EP 0 629 932 B1**
(45) Date de publication et mention de la délivrance du brevet: **05.11.1997**
(21) Numéro de dépôt: 93810433.8
(22) Date de dépôt: 16.06.1993
(51) Int. Cl.: G04B 19/26, G04B 47/00, G04B 19/24

(54) **Pièce d'horlogerie comportant au moins un moyen d'indication rotatif entraîné par l'indicateur de quantième**
Uhr mit mindestens einer durch die Datumsanzeige getriebenen drehbaren Anzeigevorrichtung
Timepiece with at least one rotating display means driven by the date display

(43) Date de publication de la demande: 21.12.1994
(73) Titulaire: FABRIQUE D'EBAUCHES DE SONCEBOZ S.A., CH-2605 Sonceboz (CH)
(72) Inventeur: Mossuz, Gabriel, CH-2072 Saint-Blaise (CH)
(74) Mandataire: Fischer, Franz Josef

(56) Documents cités:
- EP-A- 0 165 455
- EP-A- 0 366 610
- CH-A- 290 654
- CH-A- 318 902
- CH-A- 324 270
- CH-A- 662 696
- CH-A- 662 920
- US-A- 3 777 475

## Description

La présente invention concerne une pièce d'horlogerie comprenant un indicateur de quantième et au moins un moyen d'indication rotatif, entraîné par ledit indicateur de quantième, destiné à indiquer des paramètres cycliques tels le quantième, la phase lunaire, etc.

Le document EP 0 165 455 (Omega SA) décrit une pièce d'horlogerie dont le calendrier à aiguille d'affichage du quantième est entraîné par un anneau de quantième avec denture extérieure et des moyens de couplage. Un tel mouvement comporte de nombreux inconvénients: l'anneau de quantième comporte une denture extérieure. Cette denture n'existe vraisemblablement pas sur le mouvement d'origine puisqu'elle n'aurait eu, dans ce cas, aucune utilité. Il s'agit donc là d'une modification à apporter au mouvement d'origine afin de réaliser le mouvement revendiqué dans le document en question. De plus, la réalisation d'une telle denture implique d'importantes difficultés pour la fabrication en série, telles que les déformations de l'anneau, les problèmes de planéité, de taillage, etc. Ces problèmes peuvent être la source d'un taux de rejet très élevé. Le coût de production de cet anneau devient alors prohibitif. L'anneau de quantième avec denture extérieure est plus étroit que l'indicateur de quantième d'une montre avec guichet (col 2, lignes 32 à 39). En effet, avec un anneau plus large, il ne serait pas possible d'intégrer les différents éléments d'entraînement de l'aiguille d'affichage. L'anneau de quantième, tel que défini dans le document cité, ne peut donc pas être utilisé pour l'affichage du quantième par l'entremise d'un guichet, étant donné qu'il n'y a pas suffisamment d'espace pour y inscrire les chiffres. Cette fonction d'indication étant la fonction principale et essentielle d'un indicateur de quantième, tel que celui-ci est connu de l'état de la technique, l'anneau de quantième décrit dans le document cité a une forme, un fonctionnement, ainsi qu'une fonction essentiellement différentes d'un indicateur de quantième utilisé dans les montres à guichet de type connu. L'anneau de quantième décrit est simplement un anneau d'entraînement, avec denture interne conduite et denture externe conductrice. Par ailleurs, le support de cadran surélève l'ensemble. La distance entre le cadran et l'anneau de quantième est très importante. Avec une telle configuration, même si on arrivait à inscrire les chiffres de quantième sur l'anneau, l'affichage résultant ne présenterait pas de bonnes caractéristiques de lisibilité car les chiffres seraient trop éloignés du cadran. De plus, quatre taillages sont nécessaires afin de réaliser les pièces d'entraînement, et plusieurs pièces nouvelles, dont le pont de quantième, sont ajoutées au bâti original pour l'entraînement de l'aiguille.

Le document de brevet CH 662 920 décrit un mouvement de montre dans lequel le cadran est entraîné en rotation par la denture interne de la roue des quantièmes. Un engrenage intermédiaire permet d'obtenir une vitesse de rotation du cadran d'un tour par année.

Ce dispositif permet donc d'utiliser le cadran comme organe supplémentaire d'affichage. Cette solution est toutefois difficile à appliquer si un grand nombre d'indicateurs rotatifs tournant éventuellement à des vitesses angulaires différentes doivent être prévus dans la montre. Dans ce cas, une pluralité de roues concentriques à la montre doivent être superposées, ce qui entraîne une surépaisseur importante de la montre. D'autre part, il est difficile d'obtenir un affichage lisible avec une pluralité d'indicateurs concentriques. Les differentes roues doivent en outre être placées à des distances différentes du cadran et du verre, ce qui nuit considérablement à l'esthétique et à la lisibilité de la montre.

Le document de brevet US-A-3 777 475 décrit un mouvement de montre comportant plusieurs indicateurs concentriques et qui souffre donc des mêmes difficultés et problèmes d'épaisseur si plusieurs indicateurs doivent être utilisés.

Le document de brevet EP-A-0 366 610 décrit une montre dans laquelle divers organes indicateurs sont entraînés par une roue de rang de semaine. Ce type de roue est plutôt rare dans un mouvement de montre et doit donc être généralement ajouté aux éléments existants. Cette roue ne comporte pas de denture interne et ne remplit aucun rôle d'indicateur. Cette roue supplémentaire renchérissant le prix de mouvement ne remplit donc aucune autre fonction que d'entraîner divers indicateurs supplémentaires.

Le document de brevet CH 662 696 décrit un mouvement de montre comprenant des indicateurs de jour et d'année bissextile engrenés par une roue de zodiaque effectuant un tour par année. Cette roue de zodiaque est peu fréquente dans les organes d'horlogerie et doit être généralement ajoutée au dispositif. Les indicateurs supplémentaires de jour et d'année bissextile sont engrenés directement, sans organe intermédiaire, par la roue de zodiaque, ce qui limite le choix de placement des indicateurs sur le cadran.

De manière similaire, le document de brevet CH-A-324 270 décrit un mouvement de montre comprenant une roue avançant de deux pas par 24 heures, et portant les indications d'unité de jour, qui entraîne un organe rotatif affichant les dizaines de jour.

Le but principal de la présente invention est donc de concevoir une pièce d'horlogerie de construction simplifiée offrant de plus vastes possibilités d'indications. Ce but est atteint grâce aux caractéristiques des revendications 1 à 15.

La pièce d'horlogerie selon la présente invention permet l'affichage du quantième par l'entremise d'un guichet et/ou l'affichage d'au moins un paramètre cyclique, dont la durée peut être exprimée par une fonction temporelle, de manière dépendant du quantième, par l'entremise d'au moins un moyen d'affichage rotatif. L'indicateur de quantième utilisé est identique à celui de l'art antérieur, utilisé avec les montres à guichet de type connu; il conserve sa largeur originale et les chiffres indiquant le quantième peuvent y être inscrits. De cette façon, l'indicateur de quantième offre plus de possibilités d'indication qu'un simple anneau d'entraînement. L'indicateur de quantième comporte une denture interne dont les dents sont à la fois conduites et conductrices. La distance entre l'indicateur de quantième et le cadran reste faible, ce qui confère à l'ensemble une bonne lisibilité. Uniquement deux taillages sont nécessaires pour réaliser les pièces d'entraînement de l'affichage rotatif. Seul un sautoir (de coût minime) est ajouté au bâti. De plus, un jeu déterminé, situé entre les dents de l'étoile intermédiaire et celles de l'indicateur de quantième, remplie une double fonction: il permet de raccourcir la durée du passage de pas (saut) du moyen d'affichage rotatif et il évite toute perturbation dudit moyen si on tourne la couronne en deçà d'une limite angulaire donnée, en sens inverse du fonctionnement normal. Par ailleurs, le guichet indiquant le quantième peut être disposé à n'importe quelle position angulaire du cadran.

Des modes particuliers de réalisation de l'invention sont exposés ci-après de façon plus détaillée, à l'aide du dessin annexé comprenant les figures suivantes:
la figure 1 représente une vue en plan d'une pièce d'horlogerie selon la présente invention, où le moyen d'indication rotatif n'est pas représenté;
la figure 2 représente une coupe à échelle agrandie selon la ligne II-II de la figure 1, avec aiguille indicatrice;
la figure 3 représente une coupe à échelle agrandie selon la ligne II-II de la figure 1, avec disque rotatif;
la figure 4 est une vue en plan d'un exemple de cadran pour une pièce d'horlogerie selon la présente invention, avec indication de quantième par une aiguille indicatrice et indication du "cash balance" par l'entremise d'un guichet;
la figure 5 est une vue en plan d'un exemple de cadran pour une pièce d'horlogerie selon la présente invention, avec indication de phase lunaire, indication de "cash balance" et indication de quantième;

La figure 1 représente un mouvement selon la présente invention où apparaissent uniquement les éléments nécessaires à la compréhension du présent exposé. Un indicateur de quantième 1, de type connu, est entraîné en rotation respectivement par la roue des heures 3 et la roue entraîneuse de quantième 4. La première fait deux tours par jour, tandis que la deuxième effectue un seul tour par jour. Grâce à ce type d'entraînement, l'indicateur 1 progresse d'un pas à chaque jour, ce déplacement s'effectuant dans l'intervalle de temps le plus court possible, de manière préférentielle à minuit. L'anneau 1 comporte trente et une dents 2, chacune d'elle correspondant à un jour du mois. Le sautoir 6 de l'anneau de quantième assure l'avance rapide de l'anneau 1 lorsque celui-ci est entraîné par la dent 5 de la roue entraîneuse de quantième, ainsi que son positionnement entre les pas.

Le dispositif décrit ci-dessus correspond à celui d'un mouvement de type connu, destiné à indiquer le quantième. Les indications de date 7 sont disposées dans l'ordre sur l'indicateur de quantième, dont la fonction principale consiste alors à indiquer le jour du mois par l'entremise d'un guichet prévu à cette fin dans le cadran.

La pièce d'horlogerie selon la présente invention utilise les éléments précédents, sans qu'il soit nécessaire de les modifier, afin d'entraîner au moins un moyen d'indication rotatif 12 (fig. 2 à 5), permettant d'indiquer tout paramètre cyclique dont la durée peut être exprimée par une fonction temporelle, de manière dépendant du quantième, comme par exemple la phase lunaire, le "cash balance", la date, ou autre. Une étoile de commande d'indication 8 engrène avec les dents 2 internes de l'indicateur 1. Un pignon 9, solidaire et coaxial à l'étoile 8, entraîne à son tour une roue d'indication 10 sur laquelle est disposé centralement un axe d'indication 16 (fig. 2). C'est cet axe d'indication qui entraîne le moyen d'indication rotatif 12. Le sautoir 11 de l'étoile de commande stabilise l'étoile de commande 8 entre les pas et règle l'avance rapide du moyen d'indication 12 afin de permettre un passage de pas qui soit le plus rapide possible.

Le moyen d'indication rotatif 12 peut varier selon la forme d'exécution et/ou selon le paramètre à indiquer. Par exemple, aux figures 2 et 4, le moyen d'indication rotatif 12 est une aiguille indiquant le quantième; à la figure 3, ainsi qu'à la figure 5 (à midi) le moyen 12 est un disque rotatif reproduisant le cycle lunaire à travers un guichet de forme adaptée de type connu; à la figure 5 (à 6 hres), le moyen 12 est une aiguille rotative indiquant le "cash balance", c'est-à-dire l'importance du solde bancaire (et/ou en argent liquide) encore disponible jusqu'au versement du prochain salaire. A la figure 5, l'indication de "cash balance" 7a est une bande circulaire dont la largeur diminue le long du parcours circulaire de l'aiguille indicatrice. Cette largeur est maximale au début du parcours (après le versement du salaire, par exemple au début du mois; le solde bancaire est alors important) et atteint son minimum par exemple vers la fin du mois, avant le versement du salaire suivant. Cette bande peut éventuellement être suivie d'une série de rainures disposées angulairement, tel que montré à la figure 5, pour les quelques jours précédents le versement du salaire, où le solde bancaire peut éventuellement devenir critique ou négatif. On remarque que l'indication de "cash balance" peut prendre une multitude de formes, où il suffit que la présentation visuelle montre l'évolution habituelle du solde bancaire en fonction du temps, de manière préférentielle en fonction des jours d'un mois. L'indication de "cash balance" 7a peut utiliser tout symbole, signe ou autre, fournissant une indication à l'utilisateur sur l'importance de son solde bancaire, comme par exemple une tirelire, représentée plus ou moins pleine selon l'importance du solde; un symbole monétaire, comme par exemple celui du dollar, représenté en différentes grosseurs proportionnellement à l'importance du solde bancaire, ce même symbole pouvant être accompagné d'une flèche dont la hauteur indique l'importance du solde (fig. 4), etc. Selon la variante montrée à la figure 4, les indications de "cash balance" 7a sont réparties sur l'indicateur de quantième 1 à la place des indications de date 7 qu'on retrouve sur les montres de type connu, pour être transmises par l'entremise d'un guichet 17. En outre, l'indication de "cash balance" 7a peut être utilisée avec'tout type de pièce d'horlogerie servant à indiquer le "cash balance".

Selon d'autres variantes de la présente invention, un moyen d'indication rotatif 12 de type similaire à celui servant à indiquer le quantième peut également être utilisé pour indiquer le rang de la semaine dans le mois ou encore dans l'année.

L'indicateur de quantième 1, lorsqu'il se déplace d'un pas, agit sur l'étoile de commande d'indication 8; le pignon de commande 9 entraîne alors la roue d'indication 10, provoquant un déplacement angulaire du moyen d'indication rotatif 12. La valeur de ce déplacement angulaire dépend du nombre de dents des roues et des rapports d'engrenages entre les roues et les pignons. Ceux-ci sont déterminés en fonction du type d'indication. Par exemple, dans le cas où on indique le quantième (figures 2 et 4), les nombres de dents et rapports d'engrenages sont établis de façon à ce que l'aiguille se déplace d'un pas à chaque jour, en suivant le même cycle que l'indicateur de quantième. Dans le cas de l'indication de phase de lune, le cycle du moyen d'indication 12 est légèrement plus court que celui de l'anneau de quantième, de façon à correspondre au cycle lunaire réel.

De plus, afin de procurer un confort d'utilisation maximal, on détermine un jeu A entre la dent 2 située en aval de la dent active de l'étoile de commande 8 et cette dernière dent, ce jeu existant lorsque l'indicateur de quantième 1 est en position immobile de repos, afin de raccourcir la durée du "saut instantané". En effet, il faut normalement un certain temps (typiquement 1 à 2 heures) pour que l'indicateur de quantième avance d'un pas. Le jeu A retarde l'effet de la dent 2, l'étoile 8 est ainsi entraînée pendant un temps plus court. Ce temps est également optimisé grâce à l'action du sautoir 11 de l'étoile de commande. On réussit de cette façon à diviser par quatre ou plus, la durée du "saut instantané" au niveau du moyen d'indication rotatif 12. Par exemple, un "saut instantané" s'effectuant en vingt minutes (ou moins) devient maintenant possible.

D'autre part, le jeu B entre la dent 2 située en amont de la dent active de l'étoile de commande 8 et cette dernière dent, permet d'éviter toute perturbation du moyen d'indication si la couronne est tournée à l'envers. Ce jeu est également présent lorsque l'indicateur de quantième 1 est en position immobile de repos. L'anneau de quantième peut ainsi être déplacé angulairement (à l'envers du sens normal de fonctionnement) sur une distance correspondant au jeu B, sans que l'étoile 8 soit entraînée.

Selon une variante d'exécution, on utilise plus d'un moyen d'indication rotatif 12 (comme par exemple à la figure 6), soit de façon dépendante, c'est-à-dire en couplant un ou plusieurs jeux additionnels, complets ou partiels, de roues et pignons à l'un ou l'autre des éléments d'entraînement 8, 9, 10, 16; soit de façon indépendante, c'est-à-dire en utilisant un ou plusieurs jeux additionnels distincts couplés directement à l'anneau de quantième 1; ou encore en combinant ces deux méthodes.

La pièce d'horlogerie selon l'invention permet donc, à partir d'un mouvement avec indicateur de quantième de type connu, et en ajoutant uniquement des roues et pignons d'entraînement (8, 9, 10, 11), d'entraîner au moins un moyen d'indication rotatif 12 d'une façon simple et économique.

Les éléments ajoutés au mouvement de base sont simples, peu nombreux et peu coûteux (en particulier le sautoir 11 qui peut être constitué d'une simple lamelle à ressort). En outre, ils n'affectent pas les dimensions du mouvement de base.

Il est possible d'obtenir une multitude d'indications, combinées ou non. Par exemple, il est possible d'afficher le quantième par l'entremise d'un guirévélant les indications de date 7 inscrites sur l'indicateur de quantième 1, tout en ayant une indication de la phase lunaire et/ou du "cash balance" à l'aide d'un ou plusieurs moyens d'indications rotatifs 12.

Il est également possible, selon une autre variante, de ne pas révéler les indications de date 7 inscrites sur l'anneau de quantième, en utilisant un guichet opaque ou en omettant le guichet; un ou plusieurs moyens d'indications rotatifs 12 permettent alors d'indiquer par exemple le quantième et/ou la phase lunaire et/ou le "cash balance" ou autre.

## Revendications

1. Pièce d'horlogerie comprenant un indicateur de quantième (1) avec denture interne, se déplaçant angulairement d'un pas à chaque jour, et au moins un moyen d'indication rotatif (12) entraîné par ledit indicateur de quantième,
caractérisée en ce que ledit au moins un moyen d'indication rotatif (12) et ledit indicateur de quantième (1) sont disposés de manière non concentrique,
et en ce que ledit au moins un moyen d'indication rotatif (12) est entraîné par l'intermédiaire d'au moins un organe intermédiaire rotatif (8) qui engrène directement sur ladite denture interne dudit indicateur de quantième (1)

2. Pièce d'horlogerie selon la revendication 1, caractérisée en ce que ledit au moins un moyen d'indication rotatif (12) est une aiguille indiquant le quantième.

3. Pièce d'horlogerie selon la revendication 1, caractérisée en ce que ledit au moins un moyen d'indication rotatif (12) est un disque rotatif reproduisant l'évolution du cycle lunaire.

4. Pièce d'horlogerie selon la revendication 1, caractérisée en ce que ledit au moins un moyen d'indication rotatif (12) est une aiguille indiquant le « cash balance ».

5. Pièce d'horlogerie selon la revendication 1, caractérisée en ce que ledit au moins un moyen d'indication rotatif (12) est une aiguille indiquant le rang de la semaine dans le mois.

6. Pièce d'horlogerie selon la revendication 1, caractérisée en ce que ledit au moins un moyen d'indication rotatif (12) est une aiguille indiquant le rang de la semaine dans l'année.

7. Pièce d'horlogerie selon l'une des revendications précédentes, caractérisée en ce que le cadran (13) comporte un guichet (17) laissant apparaître les indications (7; 7a) inscrites sur l'indicateur de quantième (1).

8. Pièce d'horlogerie selon la revendication 7, caractérisée en ce que ladite indication (7) est le quantième.

9. Pièce d'horlogerie selon la revendication 7, caractérisée en ce que ladite indication (7a) est le « cash balance ».

10. Pièce d'horlogerie selon l'une des revendications précédentes, caractérisée en ce que les dents (2) de la denture interne de l'indicateur de quantième (1) sont à la fois conduites et conductrices.

11. Pièce d'horlogerie selon la revendication 10, caractérisée en ce que les dents (2) de la denture interne sont entraînées par des roues (3, 4).

12. Pièce d'horlogerie selon l'une des revendications précédentes, caractérisée en ce qu'elle comprend un jeu (A) entre la dent (2) située en aval de la dent active de l'étoile de commande (8) et cette dernière dent, ce jeu étant présent lorsque l'indicateur de quantième (1) est en position immobile de repos.

13. Pièce d'horlogerie selon l'une des revendications précédentes, caractérisée en ce qu'elle comprend un jeu (B) entre la dent (2) située en amont de la dent active de l'étoile de commande (8) et cette dernière dent, ce jeu étant présent lorsque l'indicateur de quantième (1) est en position immobile de repos.

14. Pièce d'horlogerie selon l'une des revendications précédentes, caractérisée en ce qu'elle comprend plusieurs moyens d'indication rotatifs (12) indépendants indiquant chacun un paramètre différent.

15. Pièce d'horlogerie selon l'une des revendications 1 à 13, caractérisée en ce qu'elle comprend plusieurs moyens d'indication rotatifs (12) dépendants indiquant chacun un paramètre différent.

## Claims

1. Timepiece comprising a date indicator (1) with an inner toothing, moving angularly by one step per day, and at least one rotary indicating means (12) driven by said date indicator,
characterised in that said at least one rotary indicating means (12) and said date indicator (1) are disposed concentrically,
and in that said at least one rotary indicating means (12) is driven by the agency of at least one intermediate rotary element (8) which meshes directly on said inner toothing of said date indicator (1).

2. Timepiece according to claim 1, characterised in that said at least one rotary indicating means (12) is a hand indicating the date.

3. Timepiece according to claim 1, characterised in that said at least one rotary indicating means (12) is a rotary disk reproducing the evolution of the lunar cycle.

4. Timepiece according to claim 1, characterised in that said at least one rotary indicating means (12) is a hand indicating the "cash balance".

5. Timepiece according to claim 1, characterised in that said at least one rotary indicating means (12) is a hand indicating the number of the week in the month.

6. Timepiece according to claim 1, characterised in that said at least one rotary indicating means (12) is a hand indicating the number of the week in the year.

7. Timepiece according to one of the preceding claims characterised in that the dial (13) comprises an aperture (17) allowing the indications (7; 7a) inscribed on the date indicator (1) to appear.

8. Timepiece according to claim 7, characterised in that said indication (7) is the date.

9. Timepiece according to claim 7, characterised in that said indication (7a) is the "cash balance".

10. Timepiece according to one of the preceding claims, characterised in that the teeth (2) of the inner toothing of the date indicator (1) ) are both driven and driving.

11. Timepiece according to claim 10, characterised in that the teeth (2) of the inner toothing are driven by the wheels (3, 4).

12. Timepiece according to one of the preceding claims, characterised in that it comprises a clearance (A) between the tooth (2) situated downstream from the active tooth of the control star (8) and this latter tooth, this clearance being present when the date indicator (1) ) is in immobile resting position.

13. Timepiece according to one of the preceding claims, characterised in that it comprises a clearance (B) between the tooth (2) situated upstream from the active tooth of the control star (8) and this latter tooth, this clearance being present when the date indicator (1) ) is in immobile resting position.

14. Timepiece according to one of the preceding claims, characterised in that it comprises a plurality of independent rotary indicating means (12), each indicating a different parameter.

15. Timepiece according to one of the claims 1 to 13, characterised in that it comprises a plurality of dependent rotary indicating means (12), each indicating a different parameter.

## Patentansprüche

1. Uhr mit einer Datumsanzeige (1) mit einer inneren Verzahnung, die sich winklig um einen Schritt an jedem Tag fortbewegt, und mit mindestens einem rotierenden Anzeigemittel (12), angetrieben durch die genannte Datumsanzeige,
dadurch gekennzeichnet, dass das genannte mindestens eine rotierende Anzeigemittel (12) und die Datumsanzeige in nicht konzentrischer Weise angeordnet sind,
und dass das genannte mindestens eine rotierende Anzeigemittel (12) durch mindestens ein rotierendes Zwischenorgan (8) angetrieben ist, welches direkt in die genannte innere Verzahnung der genannten Datumsanzeige (1) eingreift.

2. Uhr nach Anspruch 1, dadurch gekennzeichnet, dass das genannte mindestens eine rotierende Anzeigemittel (12) ein das Datum anzeigender Zeiger ist.

3. Uhr nach Anspruch 1, dadurch gekennzeichnet, dass das genannte mindestens eine rotierende Anzeigemittel (12) den Gang des Mondumlaufs darstellt.

4. Uhr nach Anspruch 1, dadurch gekennzeichnet, dass das genannte mindestens eine rotierende Anzeigemittel (12) ein den ,,Cash Saldo" anzeigender Zeiger ist.

5. Uhr nach Anspruch 1, dadurch gekennzeichnet, dass das genannte mindestens eine rotierende Anzeigemittel (12) ein die Woche eines Monats anzeigender Zeiger ist.

6. Uhr nach Anspruch 1, dadurch gekennzeichnet, dass das genannte mindestens eine rotierende Anzeigemittel (12) ein die Woche eines Jahres anzeigender Zeiger ist.

7. Uhr nach einem der vorhergehenden Ansprüche, dadurch gekennzeichnet, dass das Zifferblatt (13) ein Fenster (17) umfasst, welches die Anzeigen (7, 7a), die auf der Datumsanzeige (1) angebracht sind, erscheinen lässt.

8. Uhr nach Anspruch 7, dadurch gekennzeichnet, dass die genannte Anzeige (7) das Datum ist.

9. Uhr nach Anspruch 7, dadurch gekennzeichnet, dass die genannte Anzeige (7a) der,,Cash Saldo" ist.

10. Uhr nach einem der vorhergehenden Ansprüche, dadurch gekennzeichnet, dass die Zähne der inneren Verzahnung der Datumsanzeige (1) zugleich geführt und geleitet sind.

11. Uhr nach Anspruch 10, dadurch gekennzeichnet, dass die Zähne (2) der inneren Verzahnung durch Räder (3, 4) antreibbar sind.

12. Uhr nach einem der vorhergehenden Ansprüche, dadurch gekennzeichnet, dass sie zwischen dem Zahn (2), angeordnet nach dem durch den Steuerstern (8) aktivierten Zahn, und diesem letzteren Zahn ein Spiel (A) aufweist, welches Spiel vorhanden ist, wenn die Datumsanzeige (1) in unbeweglicher Ruheposition ist.

13. Uhr nach einem der vorhergehenden Ansprüche, dadurch gekennzeichnet, dass sie zwischen dem Zahn (2), angeordnet vor dem durch den Steuerstern (8) aktivierten Zahn, und diesem letzteren Zahn ein Spiel (B) aufweist, welches Spiel vorhanden ist, wenn die Datumsanzeige (1) in unbeweglicher Ruheposition ist.

14. Uhr nach einem der vorhergehenden Ansprüche, dadurch gekennzeichnet, dass sie mehrere unabhängige rotierbare Anzeigemittel (12) aufweist, wovon jedes einen anderen Parameter anzeigt.

15. Uhr nach einem der Ansprüche 1 bis 13, dadurch gekennzeichnet, dass sie mehrere abhängige rotierbare Anzeigemittel (12) aufweist, wovon jedes einen anderen Parameter anzeigt.
